# EUROPÄISCHE PATENTSCHRIFT

(11) **EP 1 726 757 B1**
(45) Veröffentlichungstag und Bekanntmachung des Hinweises auf die Patenterteilung: **11.03.2009**
(21) Anmeldenummer: 05011281.2
(22) Anmeldetag: 25.05.2005
(51) Int. Cl.: E05C 9/18, E05C 9/00

(54) **Beschlagteilbefestigung**
Fixing device for a fitting
Dispositif de fixation pour une ferrure

(43) Veröffentlichungstag der Anmeldung: 29.11.2006
(73) Patentinhaber: ROTO FRANK AG, 70771 Leinfelden-Echterdingen (DE)
(72) Erfinder: Zaccaria, Giovanni, 70771 Leinfelden-Echterdingen (DE)
(74) Vertreter: Kohler Schmid Möbus

(56) Entgegenhaltungen:
- EP-A- 0 694 666
- EP-A- 1 085 151
- CH-A5- 578 669
- DE-A1- 19 828 034
- DE-U- 6 942 006
- FR-A- 2 292 838

## Beschreibung

Die Erfindung betrifft ein Fenster, eine Tür oder dgl. gemäß dem Oberbegriff von Anspruch 1. Weiterhin betrifft die Erfindung ein Verfahren zur Befestigung eines Beschlagteils an einem Rahmenprofil sowie eine Vorrichtung zur Befestigung eines Beschlagteils an einem Rahmenprofil.

Aus der FR 2 292 838 A ist eine Anordnung bekannt, bei der an einem Rahmenprofil zwei Hintergriffe ausgebildet sind, wobei ein Beschlagteil mit einem Beschlagteillängsrand den einen Hintergriff untergreift und neben dem Beschlagteil ein Halteelement eingebracht ist, welches den anderen Hintergriff untergreift und den zweiten Beschlagteillängsrand übergreift, so dass das Beschlagteil an dem Rahmenprofil gehalten wird.

Aus der CH 578 669 A5 ist eine Klemmbefestigung eines Beschlagteils an einem Tür- oder Fensterrahmen bekannt. Das Beschlagteil wird mit einer Nut über ein T-förmiges Rahmenprofilteil gelegt und dann mittels einer Schraube, die einen Abschnitt des Rahmenprofilteils hintergreift, befestigt.

Aus der EP 0 694 666 A1 ist es bekannt, zur Befestigung eines Schließstücks an einem Rahmen ein zusätzliches Halteelement zu verwenden, welches das Schließstück übergreift.

Die DE 69 42 006 A offenbart, ein separates Sicherungselement vorzusehen, um ein Beschlagteil an einem Rahmenprofil zu befestigen.

Die DE 198 28 034 A1 befasst sich mit einem Schließblech für Blendrahmen von Fenstern und Türen.

Ausweislich der EP 1 085 151 A wird ein Rahmenschenkelteil beim Einbringen des Beschlagteils elastisch verformt und bildet, wenn das Beschlagteil auf dem Beschlagteilauflager aufliegt, mit dem Rahmenschenkelteil im unverformten Zustand einen Hintergriff des zweiten Beschlagteillängsrandes aus.

Aus der DE 199 43 195 A1 ist ein Fenster, eine Tür oder dgl. bekannt geworden, das einen festen Rahmen und/oder wenigstens einen Flügelrahmen aufweist, wobei der feste Rahmen und/oder der Flügelrahmen zumindest ein Rahmenprofil umfasst, an welchem wenigstens ein Beschlagteil über eine Rastverbindung mit mindestens einem federelastischen Rastverbindungselement gehalten ist. Das Rastverbindungselement ist ein Rahmenprofilsteg, an dessen freiem Ende sich eine Rastnase befindet. Die Rastnase steht einem Beschlagteilauflager gegenüber und muss beim Einbringen des Beschlagteils durch erhöhten Kraftaufwand verdrängt werden. Das Beschlagteil wird anschließend so fest durch die Rastnase fixiert, dass eine Justierung des Beschlagteils in Rahmenprofillängsrichtung nur schwer möglich ist.

Aufgabe der vorliegenden Erfindung ist es, in dieser Hinsicht Abhilfe zu schaffen.

Diese Aufgabe wird erfindungsgemäß durch ein Fenster, eine Tür oder dgl. mit den Merkmalen des Anspruchs 1 gelöst. Dies bedeutet, dass das Beschlagteilauflager zur Montage des Beschlagteils vollständig frei zugänglich ist. Eine Rastnase muss nicht verdrängt werden. Außerdem kann das Beschlagteil in den Hinterschnitt eingesetzt werden und mit der gegenüberliegenden Seite des Beschlagteils auf dem Beschlagteilauflager aufliegen. Dadurch ist das Beschlagteil zunächst noch in Längsrichtung des Rahmenprofils verschieblich. Es kann somit besonders einfach justiert werden. Erst anschließend wird der Hintergriff hergestellt, so dass das Beschlagteil an beiden Beschlagteillängsrändern hintergriffen ist und fest am Rahmenprofil gehalten ist. Der Hintergriff kann dabei ein sich in Rahmenprofillängs-richtung erstreckender Steg sein oder es können mehrere voneinander getrennte Hintergriffe vorgesehen sein, die das Beschlagteil an dem Rahmenprofil halten und fixieren.

Der wenigstens eine Hintergriff ist nach Einbringen des Beschlagteils durch Verformung, insbesondere bleibende Verformung, eines Rahmenprofilteils ausgebildet. Durch diese Maßnahme erfolgt eine sichere, bleibende Halterung des Beschlagteils an dem Rahmenprofil. Das Beschlagteil muss insbesondere nicht wie im Stand der Technik durch zusätzliche Mittel, beispielsweise durch Verschrauben am Rahmenprofilteil, befestigt werden. Es wird eine sicherere Verbindung hergestellt als dies bei einer Rastverbindung der Fall ist.

Besonders bevorzugt ist es, wenn das Beschlagteilauflager an einem Rahmenprofilschenkel ausgebildet ist. Somit muss im Gegensatz zum Stand der Technik kein separater Rahmenprofilschenkel vorgesehen werden, der ausschließlich als Beschlagteilauflager dient. Hierbei ist zu erwähnen, dass auch der Hinterschnitt an einem Rahmenprofilschenkel ausgebildet sein kann. Der Herstellungsaufwand des Rahmenprofils wird dadurch reduziert. Der Hinterschnitt kann insbesondere eine in Rahmenprofillängsrichtung verlaufende Nut sein, wobei die eine Nutwand ebenfalls als Beschlagteilauflager dient.

Vorzugsweise ist der Rahmenprofilschenkel zur Ausbildung des Hintergriffs zumindest in einem Abschnitt verformbar. Besonders bevorzugt ist es, wenn der Rahmenprofilschenkel bleibend verformt wird. Hierzu ist es vorteilhaft, wenn das Rahmenprofil aus einem Material hergestellt ist, das sich bleibend verformen lässt, wie beispielsweise Kunststoff oder Aluminium.

Bei einer bevorzugten Ausführungsform kann vorgesehen sein, dass der Rahmenprofilschenkel in der Montagestellung aufgeschwenkt ist und in der Gebrauchsstellung in Richtung auf den Hinterschnitt verschwenkt ist, so dass ein vorzugsweise am freien Ende des Rahmenprofilschenkels ausgebildeter Steg oder ein Stegabschnitt das Beschlagteil hintergreift. Insbesondere kann vorgesehen sein, dass der Rahmenprofilschenkel in einer Montagestellung zu einem Grundschenkel des Rahmenprofils einen Winkel ungleich 90° aufweist und in der Gebrauchsstellung einen Winkel von etwa 90° zum Grundschenkel aufweist. Auch das Verschwenken des Rahmenprofilschenkels kann eine Verformung eines Rahmenprofilteils bedeuten, nämlich die Verformung des Rahmenprofilschenkels zumindest in seinem Verbindungsbereich mit dem Grundschenkel.

Vorzugsweise begrenzt der Rahmenprofilschenkel auf der beschlagteilabgewandten Seite eine Nut, wobei wenigstens ein Sicherungselement in die durch den Rahmenprofilschenkel begrenzte Nut eingebracht ist. Das Sicherungselement kann dadurch den Rahmenprofilschenkel in der Gebrauchsstellung halten, nachdem er aus der Montagestellung verschwenkt wurde.

Wenn das Sicherungselement eine im Wesentlichen keilförmige Gestalt aufweist, kann es gleichzeitig zur Verformung des Rahmenprofilschenkels verwendet werden. Somit ist zur Verformung kein separater Arbeitsschritt notwendig. Beim Eintreiben des Sicherungselements in die Rahmenprofilnut wird der Hintergriff ausgebildet und gleichzeitig eine Sicherung des Hintergriffs realisiert.

Besonders bevorzugt ist es, wenn das Sicherungselement zumindest in einem einer Nutwandung zugewandten Abschnitt reibungserhöhend ausgebildet ist. Dadurch wird es sicher in der Nut gehalten. Insbesondere können in Längsrichtung verlaufende, vorzugsweise im Querschnitt sägezahnförmige Vertiefungen an zumindest einer Außenseite des Sicherungselements vorgesehen sein. Zusätzlich kann zumindest eine Nutwandung korrespondierende, in Rahmenprofillängsrichtung verlaufende Vertiefungen, insbesondere Rillen, aufweisen. Die Nutwandung und der Keil können sich somit verzahnen.

Zur Ausbildung des Hintergriffs kann weiterhin vorgesehen sein, dass das freie Ende des Rahmenprofilschenkels verformbar ist. Dazu kann das freie Ende des Rahmenprofilschenkels einen hammerkopfartigen Querschnitt aufweisen, der, nachdem das Beschlagteil eingesetzt wurde, umgebogen, beispielsweise angerollt oder zumindest an einigen Stellen eingerollt oder eingebogen wird.

Bei einer alternativen Ausführungsform kann vorgesehen sein, dass das Sicherungselement eine Lasche aufweist, die den Rahmenprofilschenkel an seinem freien Ende übergreift und den Hintergriff ausbildet. Bei dieser Ausführungsform ist keine Verformung eines Teils des Rahmenprofils notwendig.

Wenn das Sicherungselement einen seitlichen Vorsprung aufweist, der in einen Hinterschnitt auf der beschlagteilabgewandten Seite des Rahmenprofilschenkels eingreift, kann das Sicherungselement unverlierbar in der Nut gehalten werden und ist eine bleibende Ausbildung des Hintergriffs sichergestellt.

Besonders bevorzugt ist das Sicherungselement geschlitzt ausgebildet, wobei der Schlitz, insbesondere über eine Madenschraube, aufweitbar ist. Dabei ist der Schlitz vorzugsweise an dem dem Nutgrund zugewandten Ende des Sicherungselements aufweitbar. Dadurch kann der seitliche Vorsprung des Sicherungselements im Hinterschnitt des Rahmenprofilschenkels auf der beschlagteilabgewandten Seite gehalten werden.

Die Erfindung betrifft außerdem ein Verfahren zur Befestigung eines Beschlagteils an einem Rahmenprofil eines Fensters, einer Tür oder dgl., mit den Merkmalen des Anspruches 12. Dadurch, dass der Hintergriff erst später ausgebildet wird, kann das Beschlagteil ohne ein Hindernis überwinden zu müssen, auf das Beschlagteilauflager aufgesetzt werden. Dabei ist es denkbar, dass das Beschlagteil eingebracht wird, indem es unter einem spitzen Winkel gegen die Falzfläche des Rahmenprofils geneigt an den Hinterschnitt eingesetzt wird und dann um den Ansatzpunkt in Richtung auf das Beschlagteilauflager verschwenkt wird.

In einer Verfahrensvariante wird zur Ausbildung des Hintergriffs ein Rahmenprofilteil insbesondere bleibend verformt. Dadurch wird eine sicherere Halterung als mit einem Rastelement bewirkt.

Bei einer bevorzugten Verfahrensvariante wird als Rahmenprofilteil ein Rahmenprofilschenkel, an dem das Beschlagteilauflager ausgebildet sein kann, durch Eintreiben eines Sicherungselements in eine Rahmenprofilnut ausgelenkt bzw. verformt, wobei der Rahmenprofilschenkel eine Nutwandung darstellt. Dabei ist an dem Rahmenprofilschenkel ein Steg ausgebildet, der durch die Bewegung des Rahmenprofilschenkels mittels des keilförmigen Sicherungselements in Hintergriff mit einem Beschlagteillängsrand gebracht wird.

Alternativ kann vorgesehen sein, dass als Rahmenprofilteil ein Rahmenprofilschenkel, an dem ein Rahmenprofilsteg ausgebildet ist, durch Abrollen einer Scheibe in einer Rahmenprofilnut verformt wird, wobei der Rahmenprofilschenkel eine Nutwandung darstellt. Dabei wird die Rotationsachse der Scheibe vorzugsweise schräg zur Falzfläche ausgerichtet. Zur Feststellung des verformten Rahmenprofilschenkels können anschließend ein oder mehrere Sicherungselemente in die Nut eingebracht werden.

Bei einer weiteren Ausgestaltung der Erfindung kann vorgesehen sein, dass zur Ausbildung des Hintergriffs eine Vorrichtung kontinuierlich oder schrittweise in Längsrichtung des Rahmenprofils bewegt wird und kontinuierlich oder bei jedem Schritt eine Querschnittsverbreiterung am freien Ende des Rahmenprofilschenkels eingedrückt wird.

Die Erfindung betrifft weiterhin eine Vorrichtung zur Durchführung des vorbeschriebenen Verfahrens, insbesondere zur Ausbildung eines Hintergriffs. Die Vorrichtung weist eine bügelartige Gestalt auf, wobei ein erstes freies Ende des Bügels in eine Rahmenprofilnut einbringbar ist, um ein Widerlager für den Rahmenprofilschenkel zu bilden, und an dem zweiten freien Ende ein Eindrückwerkzeug vorgesehen ist. Die Vorrichtung kann als Handwerkzeug ausgebildet sein oder an einem Tisch oder auf einem Schlitten eines Gestells angeordnet sein, um eine definierte, geführte Bewegung entlang des Rahmenprofils ausführen zu können. Mit dem rahmenprofilnutseitigen Ende kann die Vorrichtung am Rahmenprofil verschoben werden.

Bei einer Ausgestaltung der Vorrichtung ist das Eindrückwerkzeug quer zur Rahmenprofillängsrichtung beweglich. Dadurch ist das Eindrückwerkzeug auf das andere freie Ende der Vorrichtung unter Verformung eines Rahmenprofilteils zur Ausbildung des Hintergriffs bewegbar.

Insbesondere kann das Eindrückwerkzeug als Einrollwerkzeug ausgebildet sein. Als Einrollwerkzeug kommt eine rotierbar gelagerte Rolle oder Scheibe in Frage. Die Scheibe oder Rolle kann an einem Rahmenprofilteil, wie beispielsweise einem hammerartigen Ende eines Rahmenprofilschenkels, abgerollt werden.

Bevorzugte Ausführungsbeispiele der Erfindung sind in der Zeichnung schematisch dargestellt und werden nachfolgend mit Bezug zu den Figuren der Zeichnung näher erläutert. Es zeigt:
- **Fign. 1a - 1d**: ein erstes Ausführungsbeispiel eines Rahmenprofils, bei dem ein keilförmiges Sicherungselement zur Ausbildung eines Hintergriffs eines Beschlagteils verwendet wird;
- **Fign. 2a - 2d**: ein zweites Ausführungsbeispiel eines Rahmenprofils, bei dem ein Rahmenprofilsteg zur Ausbildung des Hintergriffs verformt wird und ein Sicherungselement den Rahmenprofilsteg in der verformten Stellung hält;
- **Fign. 3a - 3c**: ein drittes Ausführungsbeispiel eines Rahmenprofils, bei dem ein Sicherungselement den Hintergriff ausbildet;
- **Fign. 4a - 4c**: ein viertes Ausführungsbeispiel eines Rahmenprofils, bei dem eine Vorrichtung einen Steg zur Ausbildung des Hintergriffs einrollt.

Die Fig. 1a zeigt ein Fenster 1 aus Kunststoff im Umfang eines Längsabschnitts eines Rahmenprofils 2 des Flügelrahmens. Alternativ kommen auch Fenster aus Aluminium in Frage. Der Flügelrahmen ist in bekannter Weise aus vier rechtwinklig zueinander verlaufenden Rahmenprofilen 2 zusammengesetzt, die an ihren Enden auf Gehrung geschnitten und miteinander verschweißt sind. Im Falle von Aluminiumrahmen werden die einzelnen Rahmenprofile über Eckverbinder miteinander verbunden.

Das Rahmenprofil 2 bildet falzseitig einen sich in Falzumfangsrichtung erstreckenden starren Hinterschnitt 3. Dem Hinterschnitt 3 gegenüberliegend ist ein Rahmenprofilschenkel 4 vorgesehen, von dem in etwa rechtwinklig ein Beschlagteilauflager 5 absteht. Der Rahmenprofilschenkel 4 bildet eine Nutwandung einer Rahmenprofilnut 6. Zur Montage eines Beschlagteils 7 wird dieses mit einem ersten Beschlagteillängsrand 8 an dem Hinterschnitt 3 angesetzt. Der gegenüberliegende Beschlagteillängsrand 9 wird auf das Beschlagteilauflager 5 aufgesetzt. In der Montagestellung ist das Beschlagteilauflager 5 zur Falzseite hin nicht überdeckt. Dies bedeutet, dass an dieser Stelle kein Hintergriff vorhanden ist und das Beschlagteil 7 ohne Überwindung eines Hindernisses und möglicherweise ohne Schwenkbewegung auf das Beschlagteilauflager 5 aufgesetzt werden kann. Zur Ausbildung des Hintergriffs wird ein Sicherungselement 10, welches im Querschnitt keilförmig ausgebildet ist, in die Rahmenprofilnut 6 eingetrieben. Dadurch verschwenkt der Rahmenprofilschenkel 4 in eine Gebrauchsstellung. Dies bedeutet, dass ein Teil des Rahmenprofils verformt wird. Ein Steg 11 am freien Ende des Rahmenprofilschenkels 4 schwenkt dabei über den zweiten Beschlagteillängsrand 9 und bildet einen Hintergriff. Das Sicherungselement 10 verhindert ein Aufschwenken des Rahmenprofilschenkels 4 in eine Montagestellung. Im oberen Seitenbereich 12 ist das Sicherungselement 10 reibungserhöhend ausgebildet, indem rillenartige Vertiefungen ausgebildet sind. Rillenartige Vertiefungen 13 sind ebenfalls an der Nutwandung der Nut 6 ausgebildet. Diese wirken mit den Vertiefungen des Sicherungselements 10 zusammen, so dass das Sicherungselement 10 sich nicht unbeabsichtigt lösen kann.

In der Fig. 1b ist die Gebrauchsstellung gezeigt. Das Beschlagteil 7 befindet sich mit einem Beschlagteillängsrand 8 im Hinterschnitt 3. Der andere Beschlagteillängsrand 9 ist von dem Steg 11 übergriffen. Das Sicherungselement 10 ist in die Rahmenprofilnut 6 eingetrieben. Das Sicherungselement 10 hält den Rahmenprofilschenkel 4 in seiner Gebrauchsstellung. Es versteht sich, dass in Rahmenprofillängsrichtung mehrere Sicherungselemente 10 vorgesehen sein können. Das Beschlagteil 7 überdeckt eine Nut, in der beispielsweise eine Treibstange eines Beschlags angeordnet werden kann.

In der Fig. 1c ist ein Querschnitt des Rahmenprofils 2 gezeigt. Hier ist deutlich zu erkennen, dass der Hinterschnitt 3 ebenfalls in einem Rahmenprofilschenkel 14 des Rahmenprofils 2 ausgebildet ist. Der Hinterschnitt 3 wird durch ein Beschlagteilauflager 15 und einen weiteren Hintergriff 16 gebildet. Der Beschlagteillängsrand 8 ist von dem Hinterschnitt 3 hintergriffen. Für die folgende Schilderung wird außerdem auf die vergrößerte Darstellung der Fig. 1d verwiesen. Strichpunktiert ist der Rahmenprofilschenkel 4a in einer aufgeschwenkten Montagestellung gezeigt. In dieser Montagestellung weist der Rahmenprofilschenkel 4 einen Winkel ungleich 90° zu einem Grundschenkel 17 auf. Der Steg 11 ist so weit nach links verschwenkt, dass der zweite Beschlagteillängsrand 9 nicht am Steg 11 anstößt, wenn er auf das Beschlagteilauflager 5 aufgesetzt wird. Das Beschlagteilauflager 5 weist eine Schräge 18 auf, die ein Gleiten des Beschlagteilauflagers 5 entlang der Unterseite des Beschlagteillängsrands 9 ermöglicht, wenn der Rahmenprofilschenkel 4 in seine Gebrauchsstellung verschwenkt wird. Deutlich zu sehen ist auch, dass das Sicherungselement 10 mit der Nutwand der Rahmenprofilnut 6 verzahnt ist. Die Gebrauchsstellung des Rahmenprofilschenkels 4 ist in durchgezogenen Linien dargestellt.

Die Ausführungsform, die in den Fign. 2a - 2d dargestellt ist, ist sehr ähnlich zu der der Fign. 1a - 1d. Deshalb sind die Bezugsziffern für entsprechende Bauelemente um 20 erhöht. Das Sicherungselement 30 dient ausschließlich zum Sichern und Festhalten des Rahmenprofilschenkels 24 in seiner Gebrauchsstellung. Es wird nicht zum Verschwenken und damit bleibenden Verformen des Rahmenprofilschenkels 24 verwendet oder benötigt.

Wie aus der Fig. 2b ersichtlich ist, wird zum Verschwenken des Rahmenprofilschenkels 24 von einer Montagestellung in eine Gebrauchsstellung eine Scheibe 39 in der Rahmenprofilnut 26 abgerollt. Durch das Abrollen der Scheibe 39 in der Rahmenprofilnut 26 kommt der Steg 31 als Hintergriff in Anlage hinter dem Beschlagteillängsrand 29. Sicherungselemente 30 werden in die Rahmenprofilnut 26 eingeführt, um den Rahmenprofilschenkel 24 in seiner Gebrauchsstellung und damit den Hintergriff 31 hinter dem Beschlagteil 27 zu halten.

Aus der vergrößerten Darstellung in der Fig. 2c wird deutlich, dass die Rotationsachse 40 der Scheibe 39 zur Falzfläche geneigt ist. Die Scheibe 39 weist eine Abschrägung 39a auf, die beim Abrollen an der Nutwand der Rahmenprofilnut 26 anliegt und damit die Schrägstellung der Rotationsachse 40 festlegt. Aufgrund der Schrägstellung der Scheibe 39 wird der Rahmenprofilschenkel 24 verdrängt und damit in die Gebrauchsstellung verschwenkt. Die Montagestellung ist wiederum strichpunktiert dargestellt und mit der Bezugsziffer 24a versehen.

Das Rahmenprofil 42 (Fig. 3a) des Fensters 41 bildet falzseitig einen sich in Falzumfangsrichtung erstreckenden starren Hinterschnitt 43. Dem Hinterschnitt 43 gegenüberliegend ist ein Rahmenprofilschenkel 44 vorgesehen, von dem in etwa rechtwinklig ein Beschlagteilauflager 45 absteht. Der Rahmenprofilschenkel 44 bildet eine Nutwandung einer Rahmenprofilnut 46. Zur Montage eines Beschlagteils 47 wird dieses mit einem ersten Beschlagteillängsrand 48 an dem Hinterschnitt 43 angesetzt. Der gegenüberliegende Beschlagteillängsrand 49 wird auf das Beschlagteilauflager 45 aufgesetzt. In der Montagestellung ist das Beschlagteilauflager 45 zur Falzseite hin nicht überdeckt. Dies bedeutet, dass an dieser Stelle kein Hintergriff vorhanden ist und das Beschlagteil 47 ohne Überwindung eines Hindernisses und möglicherweise ohne Schwenkbewegung auf das Beschlagteilauflager 45 aufgesetzt werden kann. Zur Ausbildung des Hintergriffs wird ein Sicherungselement 50 in die Rahmenprofilnut 56 eingesetzt. Das Sicherungselement 50 weist eine Lasche 51 auf, die in einer Gebrauchsstellung den Hintergriff für den Beschlagteillängsrand 49 ausbildet. Das Sicherungselement 50 weist einen Schlitz 52 auf, der durch Eindrehen einer Madenschraube 53 aufgeweitet werden kann. Die Unterseite der Lasche 51 weist eine Stufe 54 auf.

In der Fig. 3b ist das Sicherungselement 50 in einer Gebrauchsstellung gezeigt. In der Darstellung der Fig. 3c ist deutlich zu sehen, dass das Sicherungselement 50 einen Vorsprung 55 aufweist, der in einen entsprechenden Hinterschnitt 56 des Rahmenprofilschenkels 44 eingreift. Durch die Madenschraube 53 wird der Vorsprung 55 in Eingriff mit dem Hinterschnitt 56 gehalten. Ein Abkippen des Sicherungselements 50 im oberen Bereich wird dadurch verhindert, dass der Beschlagteillängsrand 49 einen Anschlag für die Stufe 54 an der Unterseite der Lasche 51 bildet.

Gemäß der Fig. 4a bildet das Rahmenprofil 62 des Fensters 61 falzseitig einen sich in Falzumfangsrichtung erstreckenden starren Hinterschnitt 63. Dem Hinterschnitt 63 gegenüberliegend ist ein Rahmenprofilschenkel 64 vorgesehen, von dem in etwa rechtwinklig ein Beschlagteilauflager 65 absteht. Zur Montage eines Beschlagteils 67 wird dieses mit einem ersten Beschlagteillängsrand 68 an dem Hinterschnitt 63 angesetzt. Der gegenüberliegende Beschlagteillängsrand 69 wird auf das Beschlagteilauflager 65 aufgesetzt. In der Montagestellung ist das Beschlagteilauflager 65 zur Falzseite hin nicht überdeckt. Dies bedeutet, dass an dieser Stelle kein Hintergriff vorhanden ist und das Beschlagteil 67 ohne Überwindung eines Hindernisses auf das Beschlagteilauflager 65 aufgesetzt werden kann. Am freien Ende des Rahmenprofilschenkels 64 ist eine Querschnittsverbreiterung 70, insbesondere ein im Querschnitt hammerkopfförmiger Steg vorgesehen, der zur Ausbildung eines Hintergriffs in Richtung auf den Beschlagteillängsrand 69 bleibend verformt, insbesondere eingerollt werden kann.

Abweichend von den in Fig. 4a dargestellten Verhältnissen können der Rahmenprofilschenkel 64 mit dem Beschlagteilauflager 65 einerseits und der starre Hinterschnitt 63 andererseits in ihrer Anordnung vertauscht sein. Die bleibende Verformung zur Fixierung des Beschlagteillängsrandes erfolgt dann in einem von den Sichtflächen des Rahmenprofils 62 abliegenden Bereich.

In der Fig. 4b ist eine Vorrichtung 71 gezeigt, die ein erstes freies Ende 72 aufweist, das in eine Rahmenprofilnut 76 eingeführt ist. Das freie Ende 72 ist einseitig an die Kontur des Rahmenproflschenkels 73 angepasst und stützt diesen ab. Das gegenüberliegende freie Ende 74 der Vorrichtung 71 weist ein Verformungswerkzeug 75 auf, welches in Pfeilrichtung 77 beweglich ist. Durch Kraftbeaufschlagung des Werkzeugs 75 in Pfeilrichtung 77 wird der im Querschnitt hammerkopfartigen Steg 70 umgebogenen, so dass ein Hintergriff für den Beschlagteillängsrand 69 ausgebildet wird. Die Vorrichtung 71 weist eine bügelartige Gestalt auf.

In der Fig. 4c ist eine alternative Ausgestaltung des Werkzeugs 75a dargestellt. Dieses Werkzeug 75a weist eine geneigte Fläche 78 auf. Auch das Werkzeug 75a ist in Pfeilrichtung 77 beweglich, so dass der Steg (Querschnittsverbreiterung 70) durch Kraftbeaufschlagung in Pfeilrichtung 77 eingerollt werden kann.

## Patentansprüche

1. Fenster, Tür oder dgl. (1, 21, 41, 61) mit einem festen Rahmen und/oder wenigstens einem Flügelrahmen, wobei der feste Rahmen und/oder der Flügelrahmen zumindest ein Rahmenprofil (2, 22, 42, 62) umfasst, an welchem wenigstens ein Beschlagteil (7, 27, 47, 67) gehalten ist, wobei an dem Rahmenprofil (2, 22, 42, 62) ein Hinterschnitt (3, 23, 43, 63) zur Aufnahme eines ersten Beschlagteillängsrandes (8, 28, 48, 68) und ein Beschlagteilauflager (5, 25, 45, 65) für den gegenüberliegenden zweiten Beschlagteillängsrand (9, 29, 49, 69) ausgebildet sind, wobei in einer Montagestellung, in der das Beschlagteil (7, 27, 47, 67) montiert werden kann, der Bereich des Beschlagteilauflagers (5, 25, 45, 65) derart hintergrifffrei ist, dass das Beschlagteil (7, 27, 47, 67) ohne Überwindung eines Hindernisses auf das Beschlagteilauflager (5, 25, 45, 65) aufgesetzt werden kann, und in einer Gebrauchsstellung, in der das Beschlagteil montiert ist, wenigstens ein Hintergriff des zweiten Beschlagteillängsrandes (9, 29, 49, 69) ausgebildet ist, **dadurch gekennzeichnet, dass** der wenigstens eine Hintergriff nach Einbringen des Beschlagteils (7, 27, 47, 67) durch Verformung, insbesondere bleibende Verformung, eines Rahmenprofilteils ausgebildet ist.

2. Fenster, Tür oder dgl. nach einem der vorhergehenden Ansprüche, **dadurch gekennzeichnet, dass** das Beschlagteilauflager (5, 25, 45, 65) an einem Rahmenprofilschenkel (4, 24, 44, 64) ausgebildet ist.

3. Fenster, Tür oder dgl. nach einem der vorhergehenden Ansprüche, **dadurch gekennzeichnet, dass** der Rahmenprofilschenkel (4, 24, 64) zur Ausbildung des Hintergriffs zumindest in einem Abschnitt verformbar ist.

4. Fenster, Tür oder dgl. nach einem der vorhergehenden Ansprüche, **dadurch gekennzeichnet, dass** der Rahmenprofilschenkel (4, 24) in der Montagestellung aufgeschwenkt ist und in der Gebrauchsstellung in Richtung auf den Hinterschnitt (3, 23) verschwenkt ist, so dass ein vorzugsweise am freien Ende des Rahmenprofilschenkels (4, 24) ausgebildete Steg (11, 31) oder ein Stegabschnitt das Beschlagteil (7, 27) hintergreift.

5. Fenster, Tür oder dgl. nach einem der vorhergehenden Ansprüche, **dadurch gekennzeichnet, dass** der Rahmenprofilschenkel (4, 24, 44) auf der beschlagteilabgewandten Seite eine Nut (6, 26, 46) begrenzt, wobei wenigstens ein Sicherungselement (10, 30, 50) in die durch den Rahmenprofilschenkel (4, 24, 44) begrenzte Nut (6, 26, 46) eingebracht ist.

6. Fenster, Tür oder dgl. nach einem der vorhergehenden Ansprüche, **dadurch gekennzeichnet, dass** das Sicherungselement (10, 30) eine im Wesentlichen keilförmige Gestalt aufweist.

7. Fenster, Tür oder dgl. nach einem der vorhergehenden Ansprüche, **dadurch gekennzeichnet, dass** das Sicherungselement (10, 30) zumindest in einem einer Nutwandung zugewandten Abschnitt reibungserhöhend ausgebildet ist.

8. Fenster, Tür oder dgl. nach einem der vorhergehenden Ansprüche, **dadurch gekennzeichnet, dass** das freie Ende des Rahmenprofil-schenkels (64) zur Ausbildung des Hintergriffs verformbar ist.

9. Fenster, Tür oder dgl. nach einem der vorhergehenden Ansprüche, **dadurch gekennzeichnet, dass** das freie Ende des Rahmenprofil-schenkels (64) einen hammerkopfartigen Querschnitt aufweist.

10. Fenster, Tür oder dgl. nach dem Obergriff von Anspruch 1, wobei ein Sicherungselement (50) eine Lasche (51) aufweist, die einen Rahmenprofilschenkel an (44) seinem freien Ende übergreift und den Hintergriff ausbildet, **dadurch gekennzeichnet, dass** das Sicherungselement (50) einen seitlichen Vorsprung (55) aufweist, der in einen Hinterschnitt (56) auf der beschlagteilabgewandten Seite des Rahmenprofilschenkels (44) eingreift.

11. Fenster, Tür oder dgl. nach einem der vorhergehenden Ansprüche, **dadurch gekennzeichnet, dass** das Sicherungselement (50) geschlitzt ausgebildet ist, wobei der Schlitz (52), insbesondere über eine Madenschraube (53), aufweitbar ist.

12. Verfahren zur Befestigung eines Beschlagteils (7, 27, 47, 67) an einem Rahmenprofil (2, 22, 42, 62) eines Fensters, einer Tür oder dgl. (1, 21, 41, 61), bei dem das Beschlagteil (7, 27, 47, 67) mit einem Beschlagteillängsrand (8, 28, 48, 68) an einem Hinterschnitt (3, 23, 43, 63) des Rahmenprofils (2, 22, 42, 62) angesetzt und der gegenüberliegende, zweite Beschlagteillängsrand (9, 29, 49, 69) auf ein Beschlagteilauflager (5, 25, 45, 65) aufgelegt wird, wobei anschließend zumindest ein Hintergriff des zweiten Beschlagteillängsrands (9, 29, 49, 69) ausgebildet wird, **dadurch gekennzeichnet, dass** zur Ausbildung des Hintergriffs ein Rahmenprofilteil bleibend verformt wird.

13. Verfahren nach Anspruch 12, **dadurch gekennzeichnet, dass** als Rahmenprofilteil ein Rahmenprofilschenkel (4, 24), an dem ein Steg (11) oder Stegabschnitt ausgebildet ist, durch Eintreiben eines Sicherungselements (10) in eine Rahmenprofilnut (6) verformt wird, wobei der Rahmenprofilschenkel (4, 24) eine Nutwandung der Nut darstellt, und der Steg (11) in Hintergriff mit einem Beschlagteillängsrand (9) gebracht wird.

14. Verfahren nach Anspruch 12, **dadurch gekennzeichnet, dass** als Rahmenprofilteil ein Rahmen-profilschenkel (24), an dem ein Rahmenprofilsteg (31) oder Stegabschnitt ausgebildet ist, durch Abrollen einer Scheibe (39) in einer Rahmenprofilnut (26) verformt wird, wobei der Rahmen-profilschenkel (24) eine Nutwandung darstellt.

15. Verfahren nach einem der vorhergehenden Ansprüche 12 bis 14, **dadurch gekennzeichnet, dass** zur Ausbildung des Hintergriffs eine Vorrichtung (71) kontinuierlich oder schrittweise in Längsrichtung des Rahmenprofils (62) bewegt wird und kontinuierlich oder bei jedem Schritt eine Querschnittsverbreiterung (70) am freien Ende des Rahmenprofilschenkels (64) eingedrückt wird.

16. Vorrichtung (71) zur Durchführung des Verfahrens nach einem der Ansprüche 15 - 19, insbesondere zur Ausbildung eines Hintergriffs, **dadurch gekennzeichnet, dass** die Vorrichtung als Bügel ausgebildet ist, wobei ein erstes freies Ende (72) des Bügels in eine Rahmenprofilnut (76) einbringbar ist, um ein Widerlager für den Rahmenprofilschenkel (73) zu bilden, und an dem zweiten freien Ende (74) ein Eindrück- werkzeug vorgesehen ist.

17. Vorrichtung nach Anspruch 16, **dadurch gekennzeichnet, dass** das Eindrückwerkzeug quer zur Rahmenprofillängsrichtung beweglich ist.

18. Vorrichtung nach Anspruch 16, **dadurch gekennzeichnet, dass** das Eindrückwerkzeug als Einrollwerkzeug (75) ausgebildet ist.

19. Vorrichtung nach Anspruch 18, **dadurch gekennzeichnet, dass** das Einrollwerkzeug (75) als Rolle oder Scheibe ausgebildet und rotier- bar gelagert ist.

## Claims

1. Window, door or the like (1, 21, 41, 61) having a fixed frame and/or at least one leaf frame, the fixed frame and/or the leaf frame comprising at least one frame profile (2, 22, 42, 62) on which at least one fitting part (7, 27, 47, 67) is retained, wherein on the frame profile (2, 22, 42, 62) there are formed an undercut (3, 23, 43, 63), for receiving a first fitting part long edge (8, 28, 48, 68), and a fitting part support (5, 25, 45, 65) for the opposite second fitting part long edge (9, 29, 49, 69), wherein in an installation position, in which the fitting part (7, 27, 47, 67) can be mounted, the region of the fitting part support (5, 25, 45, 65) is constructed so that is it free from any rear retaining means, so that the fitting part (7, 27, 47, 67) can be attached without having to overcome an obstruction on the fitting part support (5, 25, 45, 65), and in a position of use, in which the fitting part is mounted, at least one rear retaining means of the second fitting part long edge (9, 29, 49, 69) is formed, **characterised in that,** after inserting the fitting part (7, 27, 47, 67), the at least one rear retaining means is formed by deformation, in particular permanent deformation, of a frame profile part.

2. Window, door or the like according to claim 1, **characterised in that** the fitting part support (5, 25, 45, 65) is formed on a frame profile arm (4, 24, 44, 64).

3. Window, door or the like according to any one of the preceding claims, **characterised in that** at least one portion of the frame profile arm (4, 24, 64) is deformable to form the rear retaining means.

4. Window, door or the like according to any one of the preceding claims, **characterised in that** the frame profile arm (4, 24) is pivoted open in the mounted position and in the position of use is pivoted in the direction towards the undercut (3, 23) so that a web (11, 31) formed preferably at the free end of the frame profile arm (4, 24), or a portion of the web, engages behind the fitting part (7, 27).

5. Window, door or the like according to any one of the preceding claims, **characterised in that** on the side remote from the fitting part the frame profile arm (4, 24, 64) delimits a groove (6, 26, 46), wherein at least one locking element (10, 30, 50) is inserted into the groove (6, 26, 46) delimited by the frame profile arm (4, 24, 44).

6. Window, door or the like according to any one of the preceding claims, **characterised in that** the locking element (10, 30) is of substantially wedge-shaped form.

7. Window, door or the like according to any one of the preceding claims, **characterised in that** the locking element (10, 30) is designed in friction-enhancing manner at least in a section facing a groove wall.

8. Window, door or the like according to any one of the preceding claims, **characterised in that** the free end of the frame profile arm (64) is deformable to form the rear retaining means.

9. Window, door or the like according to any one of the preceding claims, **characterised in that** the free end of the frame profile arm (64) has a hammerhead-like cross-section.

10. Window, door or the like according the preamble of claim 1, wherein a locking element (50) has a lug (51) which engages over a frame profile arm (44) at the free end thereof and forms the rear retaining means, **characterised in that** the locking element (50) has a lateral projection (55) that engages in an undercut (56) on the side of the frame profile arm (44) remote from the fitting part.

11. Window, door or the like according to any one of the preceding claims, **characterised in that** the locking element (50) is of slotted construction, wherein the slot (52) is capable of being widened, in particular by means of a grub screw (53).

12. A method for securing a fitting part (7, 27, 47, 67) to a frame profile (2, 22, 42, 62) of a window, door or the like (1, 21, 41, 61), in which the fitting part (7, 27, 47, 67) is applied with a fitting part long edge (8, 28, 48, 68) to an undercut (3, 23, 43, 63) of the frame profile (2, 22, 42, 62) and the opposite second fitting part long edge (9, 29, 49, 69) is placed on a fitting part support (5, 25, 45, 65), wherein subsequently at least one rear retaining means of the second fitting part long edge (9, 29, 49, 69) is formed, **characterised in that** a frame profile part is permanently deformed to form the rear retaining means.

13. A method according to claim 12, **characterised in that,** as the frame profile part, a frame profile arm (4, 24), on which a nose (11) or nose portion is formed, is deformed by driving a locking element (10) into a frame profile groove (6), the frame profile arm (4, 24) comprising a groove wall of the groove and the nose (11) being caused to engage behind a fitting part long edge (9).

14. A method according to claim 12, **characterised in that,** as the frame profile part, a frame profile arm (24), on which a frame profile web (31) or web portion is formed, is deformed by rolling a disc (39) in a frame profile groove (26), the frame profile arm (24) being a groove wall.

15. A method according to any one of the preceding claims 12 to 14, **characterised in that** to form the rear retaining means, a device (71) is moved continuously or stepwise in the longitudinal direction of the frame profile (62) and continuously or at each step a portion of widened cross-section (70) at the free end of the frame profile arm is pressed in.

16. A device (71) for carrying out the method according to any one of the claims 15 to 19, in particular for forming a rear retaining means, **characterised in that** the device is in the form of a bow, wherein a first free end (72) of the bow is insertable into a frame profile groove (76) in order to form an abutment for the frame profile arm (73), and a pressing-in tool is provided at the second free end (74).

17. A device according to claim 16, **characterised in that that** pressing-in tool is movable transversely to the frame profile longitudinal direction.

18. A device according to claim 16, **characterised in that** the pressing-in tool is in the form of a rolling-in tool (75).

19. A device according to claim 18, **characterised in that** the rolling-in tool (75) is in the form of a roll or disc and is rotatably mounted.

## Revendications

1. Fenêtre, porte ou similaire (1, 21, 41, 61), avec un cadre dormant et/ou au moins un cadre de battant, sachant que le cadre dormant et/ou le cadre de battant comprend au moins un profilé de cadre (2, 22, 42, 62) sur lequel est maintenue au moins une ferrure (7, 27, 47, 67), sachant que sont formés sur le profilé de cadre (2, 22, 42, 62) une contre-dépouille (3, 23, 43, 63) pour recevoir un premier bord longitudinal (8, 28, 48, 68) de ferrure et un appui de ferrure (5, 25, 45, 65) pour le deuxième bord longitudinal (9, 29, 49, 69), opposé, de ferrure, sachant que dans une position de montage, dans laquelle la ferrure (7, 27, 47, 67) peut être montée, la région de l'appui de ferrure (5, 25, 45, 65) est libre de prise arrière de telle sorte que la ferrure (7, 27, 47, 67) peut être posée sans surmonter un obstacle sur l'appui de ferrure (5, 25, 45, 65), et sachant que dans une position d'utilisation, dans laquelle la ferrure est montée, au moins une prise arrière du deuxième bord longitudinal (9, 29, 49, 69) de ferrure est formée, **caractérisée en ce que** la prise arrière au moins unique est formée après introduction de la ferrure (7, 27, 47, 67) par déformation, notamment déformation permanente, d'une partie du profilé de cadre.

2. Fenêtre, porte ou similaire selon la revendication 1, **caractérisée en ce que** l'appui de ferrure (5, 25, 45, 65) est formé sur une branche (4, 24, 44, 64) de profilé de cadre.

3. Fenêtre, porte ou similaire selon l'une des revendications précédentes, **caractérisée en ce que** la branche (4, 24, 64) de profilé de cadre peut, afin de former la prise arrière, être déformée au moins dans un tronçon.

4. Fenêtre, porte ou similaire selon l'une des revendications précédentes, **caractérisée en ce que** la branche (4, 24) de profilé de cadre est pivotée vers le haut dans la position de montage et est, dans la position d'utilisation, pivotée en direction de la contre-dépouille (3, 23), de sorte qu'une nervure (11, 31) formée de préférence à l'extrémité libre de la branche (4, 24) de profilé de cadre, ou une partie de nervure, engage en prise arrière la ferrure (7, 27).

5. Fenêtre, porte ou similaire selon l'une des revendications précédentes, **caractérisée en ce que** la branche (4, 24, 44) de profilé de cadre délimite sur le côté opposé à la ferrure une rainure (6, 26, 46), sachant qu'au moins un élément de blocage (10, 30, 50) est introduit dans la rainure (6, 26, 46) délimitée par la branche (4, 24, 44) de profilé de cadre.

6. Fenêtre, porte ou similaire selon l'une des revendications précédentes, **caractérisée en ce que** l'élément de blocage (10, 30) présente essentiellement une forme de coin.

7. Fenêtre, porte ou similaire selon l'une des revendications précédentes, **caractérisée en ce que** l'élément de blocage (10, 30) est réalisé avec augmentation du frottement au moins dans une partie tournée vers une paroi de la rainure.

8. Fenêtre, porte ou similaire selon l'une des revendications précédentes, **caractérisée en ce que** l'extrémité libre de la branche (64) de profilé de cadre peut être déformée afin de former la prise arrière.

9. Fenêtre, porte ou similaire selon l'une des revendications précédentes, **caractérisée en ce que** l'extrémité libre de la branche (64) de profilé de cadre présente une section du genre tête de marteau.

10. Fenêtre, porte ou similaire selon le préambule de la revendication 1, sachant qu'un élément de blocage (50) présente une patte (51) qui s'engage sur une branche de profilé de cadre à son extrémité libre (44) et forme la prise arrière, **caractérisée en ce que** l'élément de blocage (50) présente une saillie latérale (55) qui s'engage dans une contre-dépouille (56) sur le côté de la branche (44) de profilé de cadre qui est opposé à la ferrure.

11. Fenêtre, porte ou similaire selon l'une des revendications précédentes, **caractérisée en ce que** l'élément de blocage (50) est réalisé fendu, sachant que la fente (52) peut être élargie, notamment au moyen d'une vis sans tête (53).

12. Procédé de fixation d'une ferrure (7, 27, 47, 67) sur un profilé de cadre (2, 22, 42, 62) d'une fenêtre, d'une porte ou similaire (1, 21, 41, 61), selon lequel la ferrure (7, 27, 47, 67) est appliquée par un bord longitudinal (8, 28, 48, 68) de ferrure contre une contre-dépouille (3, 23, 43, 63) du profilé de cadre (2, 22, 42, 62) et que le deuxième bord longitudinal (9, 29, 49, 69), opposé, de ferrure est placé sur un appui de ferrure (5, 25, 45, 65), sachant qu'est ensuite formée au moins une prise arrière du deuxième bord longitudinal (9, 29, 49, 69) de ferrure, **caractérisé en ce qu'**une partie du profilé de cadre est déformée de manière permanente pour former la prise arrière.

13. Procédé selon la revendication 12, **caractérisé en ce que,** comme partie de profilé de cadre, une branche (4, 24) de profilé de cadre, sur laquelle est formée une nervure (11) ou une partie de nervure, est déformée par enfoncement d'un élément de blocage (10) dans une rainure (6) de profilé de cadre, sachant que la branche (4, 24) de profilé de cadre constitue une paroi de la rainure et que la nervure (11) est amenée en prise arrière avec un bord longitudinal (9) de la ferrure.

14. Procédé selon la revendication 12, **caractérisé en ce que,** comme partie de profilé de cadre, une branche (24) de profilé de cadre, sur laquelle est formée une nervure (31) de profilé de cadre ou une partie de nervure, est déformée en faisant rouler un disque (39) dans une rainure (26) de profilé de cadre, sachant que la branche (24) de profilé de cadre constitue une paroi de la rainure.

15. Procédé selon l'une des revendications précédentes 12 à 14, **caractérisé en ce que,** afin de former la prise arrière, un dispositif (71) est déplacé en continu ou par paliers dans la direction longitudinale du profilé de cadre (62), et un élargissement de section (70) est imprimé par écrasement, en continu ou à chaque palier, à l'extrémité libre de la branche (64) de profilé de cadre.

16. Dispositif (71) pour la mise en oeuvre du procédé selon l'une des revendications 12 à 15, notamment pour la formation d'une prise arrière, **caractérisé en ce que** le dispositif est réalisé sous forme d'étrier, sachant qu'une première extrémité libre (72) de l'étrier peut être introduite dans une rainure (76) de profilé de cadre afin de former un contre-appui pour la branche (73) de profilé de cadre, et qu'un outil d'écrasement est prévu à la deuxième extrémité libre (74).

17. Dispositif selon la revendication 16, **caractérisé en ce que** l'outil d'écrasement est mobile transversalement à la direction longitudinale du profilé de cadre.

18. Dispositif selon la revendication 16, **caractérisé en ce que** l'outil d'écrasement est réalisé sous forme d'outil de roulage (75).

19. Dispositif selon la revendication 18, **caractérisé en ce que** l'outil de roulage (75) est réalisé sous forme de rouleau ou de disque et est monté à rotation.
